# EUROPÄISCHE PATENTSCHRIFT

(11) **EP 3 904 629 B1**
(45) Veröffentlichungstag und Bekanntmachung des Hinweises auf die Patenterteilung: **23.07.2025**
(21) Anmeldenummer: 21171159.3
(22) Anmeldetag: 29.04.2021
(51) Int. Cl.: E06B 3/968, E04B 2/96

(54) **ANORDNUNG MIT EINEM AUFSCHIEBPROFIL UND EINER VERBINDERANORDNUNG**
ARRANGEMENT WITH A SLIDE-ON PROFILE AND A CONNECTOR ASSEMBLY
ENSEMBLE COMPRENANT UN PROFILÉ ET UN AGENCEMENT DE CONNECTEUR

(30) Priorität: 29.04.2020 DE 102020111612
(43) Veröffentlichungstag der Anmeldung: 03.11.2021
(73) Patentinhaber: Hydro Building Systems Lüdenscheid GmbH, 58511 Lüdenscheid (DE)
(72) Erfinder: Volkelt, Thomas, 58089 Hagen (DE); Heller, Kay, 58511 Lüdenscheid (DE)
(74) Vertreter: Meissner Bolte Partnerschaft mbB

(56) Entgegenhaltungen:
- DE-A1- 10 110 799
- DE-C2- 19 849 152
- DE-U1- 202012 101 289

## Beschreibung

Die vorliegende Erfindung betrifft eine Anordnung umfassend ein Aufschiebprofil und eine Verbinderanordnung zum winkligen (einschließlich schrägen und/oder polygonalen) Verbinden von jeweils ein Anschlussprofil und das Aufschiebprofil umfassenden Hohlprofilen, insbesondere für Fassaden, Dächer, Wintergärten, Fenster, Türen und dergleichen, sowie eine Profilanordnung mit mindestens einer solchen Verbinderanordnung.

Es ist allgemein bekannt, zum Verbinden zweier Profile miteinander im Stoß einen Verbinder, insbesondere einen Stoß- bzw. T-Verbinder, zu verwenden, welcher mit den Profilen verbunden bzw. an den Profilen befestigt wird, derart, dass sich eine rechtwinklige Profilanordnung ergibt. Insbesondere bei der Montage von Fassaden kommen derartige Verbinder zum Einsatz, da eine Vielzahl von so genannten horizontalen Riegelprofilen an eine Vielzahl von vertikalen Pfostenprofilen angeschlossen werden müssen.

Stoßverbinder dieser Art sind dem Prinzip nach beispielsweise aus der DE 10 2004 014 265 A1 bekannt. Derartige Verbinder sind am Pfostenprofil über Schrauben angeschlossen und greifen in ein Riegelprofil ein, so dass das Riegelprofil stumpf am Pfostenprofil befestigt werden kann. Hierzu wird das Riegelprofil an dem Verbinder, welcher einstückig ausgebildet ist, über Schrauben befestigt. DE 198 49 152 C2 beschreibt eine Anordnung nach dem Oberbegriff des Anspruchs 1.

Nachteilig bei diesen bekannten Verbindern ist jedoch, dass nur relativ geringe Lasten, die auf das Riegelprofil wirken, über den Verbinder und das an diesen Verbinder angeschlossene Pfostenprofil abgeleitet werden können. Ferner ist es relativ aufwendig weitere Zusatzfunktionen, wie beispielsweise eine Brandschutzausführung der Profilanordnung, zu realisieren, da ein erheblicher konstruktiver Aufwand nötig ist und eine Vielzahl von Komponenten verwendet werden müssen, die alle aufeinander abgestimmt werden müssen. Zudem kann mit derartigen Verbindern das horizontal verlaufende Riegelprofil lediglich rechtwinklig an das vertikal verlaufende Pfostenprofil angeschlossen werden, so dass lediglich Profil- bzw. Fassadenanordnungen ausgebildet werden können, die innerhalb einer Ebene ausgerichtet sind bzw. verlaufen.

Der vorliegenden Erfindung liegt somit die Aufgabe zu Grunde, eine Verbinderanordnung zum winkligen (einschließlich schrägen und/oder polygonalen) Verbinden von jeweils ein Anschlussprofil (d.h., ein Pfostenprofil) und ein Aufschiebprofil (d.h., ein Riegelprofil) umfassenden Hohlprofilen, insbesondere für Fassaden, Dächer, Wintergärten, Fenster, Türen und dergleichen, sowie eine Profilanordnung mit mindestens einem als Hohlprofil ausgebildeten Anschlussprofil (d.h., ein Pfostenprofil) und mindestens einem als Hohlprofil ausgebildeten Aufschiebprofil (d.h., ein Riegelprofil), insbesondere für Fassaden, Dächer, Wintergärten, Fenster, Türen und dergleichen mit einer solchen Verbinderanordnung anzugeben, die die oben genannten Probleme und Nachteile des Standes der Technik ausräumen.

Insbesondere ist es Aufgabe der vorliegenden Erfindung eine Verbinderanordnung anzugeben, über welche es möglich ist besonders hohe Lasten, die auf ein Profil oder eine Profilanordnung, insbesondere eine Anordnung aus Aufschiebprofil bzw. Riegelprofil und Anschlussprofil bzw. Pfostenprofil, einwirken, aus dieser Struktur zuverlässig abzuführen bzw. abzuleiten und eine Modularität der Fassadenanordnung zu gewährleisten, so dass etwaige Zusatzanforderungen, wie beispielsweise hinsichtlich Brandschutz, gewährleistet werden können. Ferner ist es Aufgabe der vorliegenden Erfindung eine Verbinderanordnung anzugeben, mit welcher in einer besonders effektiven und unkomplizierten Art und Weise eine Profilanordnung bzw. Fassade erzeugt werden kann mit Bereichen, die in unterschiedlichen Ebenen zueinander ausgerichtet sind bzw. verlaufen.

Im Hinblick auf die Verbinderanordnung wird die der Erfindung zugrundeliegende Aufgabe durch den Gegenstand des unabhängigen Patentanspruchs 1 gelöst, wobei vorteilhafte Weiterbildungen der erfindungsgemäßen Verbinderanordnung in den entsprechenden abhängigen Patentansprüchen 2 bis 14 angegeben sind. Im Hinblick auf die Profilanordnung wird die der Erfindung zugrundeliegende Aufgabe durch den Gegenstand des nebengeordneten Patentanspruchs 15 gelöst, wobei vorteilhafte Weiterbildungen der erfindungsgemäßen Profilanordnung in dem entsprechenden abhängigen Patentanspruch 16 angegeben sind.

Demgemäß betrifft die Erfindung eine Anordnung nach Anspruch 1.

Durch die erfindungsgemäße Lösung ist es möglich besonders hohe Lasten, insbesondere Lasten von bis zu 1000 kg, die auf eine Profilanordnung bzw. ein Profil, insbesondere das Aufschiebprofil, wirken über die Verbinderanordnung zuverlässig an ein weiteres Profil, insbesondere das Anschlussprofil, zu übertragen und die Last aus der Profilanordnung abzuleiten. Durch die Verwendung eines zusätzlichen Strukturprofils, welches an dem Basisprofil positionierbar bzw. anschließbar ist, und dessen zusätzlichen Befestigungsmöglichkeiten (d.h., Verschraubung und/oder Kombination aus Hülse und Verschraubung) wird die einwirkende Last nicht nur konzentriert in einem Bereich eines Verbinders, sondern verteilt, eingeleitet. Insbesondere bei besonders großen Fassadenstrukturen bzw. -anordnungen mit sehr großen Flächenelementen (bspw., Flächenelementen aus Glas) oder Fassadenpanelen treten oftmals sehr hohe Belastungen auf, die abgeleitet werden müssen, sodass die statischen Anforderungen an die Anordnung eingehalten werden. Durch die Verwendung einer Verbinderanordnung aus mehreren Komponenten kann eine zuverlässige Lastabtragung bei solch hohen Lasten gewährleistet werden, ohne dass etwaige Schäden an den Profilen bzw. der Profilanordnung bzw. der Fassade über die Zeit auftreten, die zu einem Versagen der Anordnung bzw. zu Undichtigkeiten oder Verschleiß bzw. Versagen von weiteren Komponenten der Fassaden führen können.

Ferner erlaubt die Verwendung der Verbinderanordnung eine Anordnung des/der Aufschiebprofil(s/e) an das/die Anschlussprofil(e) nicht nur in einem rechten Winkel, sondern vielmehr in unterschiedlichste Richtungen. Es ist somit möglich so genannte Polygonalfassaden und/oder Schrägfassaden mit einem hohen Freiheitsgrad hinsichtlich ihrer Ausrichtung, mit einem relativ geringen konstruktiven Aufwand und mit wenigen Standardbauteilen zu erzeugen.

Gemäß einer vorteilhaften Weiterbildung der erfindungsgemäßen Verbinderanordnung ist vorgesehen, dass der Steg des Basisprofils doppelwandig ausgebildet ist mit einer zwischen einer ersten Wandung und einer zweiten Wandung vorgesehenen Hohlkammer.

Diese Ausgestaltung sorgt insbesondere dafür, dass eine strukturelle Stabilität des Basisprofils erzielt wird und dass Befestigungsmittel, die für die Anbringung der Verbinderanordnung, insbesondere des Basisprofils, verwendet werden, derart eingebracht bzw. fixiert werden können, dass ein Lastabtrag über die Verbinderanordnung an das Anschlussprofil möglichst einfach aber äußerst effektiv erfolgt.

Insbesondere ist es vorgesehen, dass das Basisprofil über mindestens zwei Befestigungsmittel, vorzugsweise über mindestens zwei Befestigungsschrauben, form- und kraftschlüssig an dem Anschlussprofil befestigbar ist, und der Steg des Basisprofils in der ersten Wandung und/oder der zweiten Wandung Öffnungen aufweist, insbesondere Bohrungen, zum Aufnehmen der mindestens zwei Befestigungsmittel.

In diesem Zusammenhang ist vorgesehen, dass die mindestens zwei Befestigungsmittel in einem montierten Zustand der Verbinderanordnung, insbesondere des Basisprofils, an dem Anschlussprofil in einander entgegensetzten Richtungen in der ersten und der zweiten Wandung des Stegs und dem Anschlussprofil angeordnet sind.

Hierdurch ist es möglich, in der einen Richtung Befestigungsmittel, insbesondere Befestigungsschrauben, in den Steg einzubringen, die dafür sorgen, dass der Steg bzw. die Verbinderanordnung zuverlässig am Anschlussprofil angeschlossen bzw. befestigt ist, und in einer zu dieser Richtung entgegengesetzten Richtung weitere Befestigungsmittel, insbesondere Befestigungsschrauben, einzubringen, die die Hauptaufgabe der Lastabtragung an das Anschlussprofil erfüllen. In diesem Zusammenhang kann es vorgesehen sein, dass die letztgenannten Befestigungsmittel anders, insbesondere größer, dimensioniert sind als die zuerst genannten Befestigungsmittel.

Erfindungsgemäß ist vorgesehen, dass das Strukturprofil über mindestens eine Kombination aus einer Hülse und einem Befestigungsmittel, vorzugsweise einer Befestigungsschraube, form- und/oder kraftschlüssig mit dem Aufschiebprofil befestigt ist, wobei das Strukturprofil mindestens eine Öffnung, insbesondere Bohrung, aufweist, in welcher die mindestens eine Kombination aus einer Hülse und einem Befestigungsmittel aufgenommen ist.

Hierdurch wird gewährleistet, dass das Aufschiebprofil positionssicher relativ zum Anschlussprofil über die Verbinderanordnung festgelegt werden kann. Hierzu wird das mindestens eine Befestigungsmittel von außen durch das Aufschiebprofil mit dem Strukturprofil und/oder dem Basisprofil verschraubt, wobei das Basisprofil wiederrum mit dem Anschlussprofil positionssicher verschraubt ist. Es wird somit eine besonders stabile Profilanordnung erzeugt, die es erlaubt hohen Lasten von bis zu 1000 kg zuverlässig standzuhalten.

Gemäß einer weiteren vorteilhaften Ausgestaltung der erfindungsgemäßen Verbinderanordnung ist vorgesehen, dass das Basisprofil mindestens zwei paar einander gegenüberliegende Schenkel aufweist, und das Strukturprofil als Hohlkammerprofil mit mindestens zwei Hohlkammern ausgebildet ist, wobei das Strukturprofil derart an dem Basisprofil positionierbar ist, dass die mindestens zwei Paar einander gegenüberliegender Schenkel des Basisprofils in die mindestens zwei Hohlkammern des Strukturprofils aufgenommen sind.

Hierdurch ist es möglich, die Last zunächst über das Strukturprofil aufzunehmen und über einen flächigen Kontakt der Schenkel des Basisprofils der Verbinderanordnung mit der Innenfläche des Strukturprofils abzuleiten. Durch das Kontaktieren von Außenflächen der mindestens zwei Paar einander gegenüberliegenden Schenkel mit der Innenfläche des Hohlkammerprofils wird eine verhältnismäßig große Kontaktfläche erzeugt über die die Kraft an das Basisprofil und anschließend an das Anschlussprofil geleitet bzw. geführt werden kann. Ferner wird über die Aufnahme der Stege in dem Hohlkammerprofil eine positionssichere und formschlüssige Festlegung des Strukturprofils an dem Basisprofil ermöglicht, so dass das Strukturprofil, während der Montage und auch nach der Montage, nicht relativ zum Basisprofil zumindest in eine Richtung orthogonal zur Aufschiebrichtung bewegbar bzw. verlagerbar ist.

Gemäß einer weiteren Ausführungsformen der Erfindung verfügt das Strukturprofil an mindestens einer Außenfläche über mindestens eine nutförmige Ausnehmung, welche in einem montierten Zustand der Verbinderanordnung mit mindestens einem komplementären stegförmigen Vorsprung, welcher an mindestens einer Innenfläche des Aufschiebprofils ausgebildet ist, in Eingriff bringbar ist.

Hierdurch ist es möglich, dass das Aufschiebprofil positionssicher und formschlüssig über das Strukturprofil geschoben werden kann und somit sicher relativ zum Anschlussprofil positioniert ist. Die abschließende Verschraubung des Aufschiebprofils mit der Verbinderanordnung kann daher einfach erfolgen, ohne dass sich das Aufschiebprofil relativ zur Verbinderanordnung und relativ zum Anschlussprofil verlagern kann. Ferner wird hierdurch eine strukturelle Stabilität der Profilanordnung in einem montierten Zustand erzielt und ferner werden zusätzliche Kontaktflächen zur Kraftleitung zwischen dem Aufschiebprofil und dem Strukturprofil erzeugt.

Gemäß einer vorteilhaften Weiterbildung der erfindungsgemäßen Verbinderanordnung ist vorgesehen, dass das Strukturprofil aus einem Metall, vorzugsweise einer Aluminiumlegierung, oder aus einem Kunststoff ausgebildet ist.

Eine derartige Ausgestaltung erlaubt eine sehr unkomplizierte und kostengünstige Herstellung des Strukturprofils, da Standardprofile verwendet werden können, die hinsichtlich der geometrischen Anforderungen der Fassade bzw. der Hohlprofile einfach, beispielsweise durch ein Zuschneiden, anpassbar sind. Ferner kann je nach Lastanforderung ein geeignetes Material gewählt werden, welches die gestellten Anforderungen erfüllt. Es ist grundsätzlich jedoch auch möglich, dass andere geeignete Materialien gewählt werden können, die den spezifischen Anforderungen an die Profilanordnung bzw. Fassade gerecht werden.

Gemäß Ausführungsformen der Erfindung ist vorgesehen, dass das Strukturprofil als Brandschutzprofil ausgebildet ist, wobei das Strukturprofil derart an dem Basisprofil positionierbar ist, dass es zumindest bereichsweise zwischen dem mindestens einen Paar einander gegenüberliegender Schenkel des Basisprofils aufgenommen ist.

Diese Ausgestaltung erlaubt es, zusätzlich zu einem Lastabtrag etwaigen Brandschutzanforderungen gerecht zu werden. In einem solchen Fall, ist das Strukturprofil nicht als Hohlkammerprofil ausgebildet, sondern als ein Brandschutzprofil, wobei brandschutzfähige Dämmelemente bzw. Dämmstreifen oder Brandschutzplatten mit einem Rahmenprofil, insbesondere aus Aluminium oder Stahlblech, bekleidet werden. Es ist somit möglich die üblichen Anforderungen hinsichtlich des Brandschutzes zu erfüllen. Insbesondere können Profilanordnungen bzw. Fassaden erzeugt werden, die die Anforderungen der gängigen Brandschutzklassen zuverlässig erfüllen.

Gemäß einer weiteren bevorzugten Ausführungsform der Verbinderanordnung ist vorgesehen, dass das Strukturprofil mittels eines zusätzlichen Abdeckprofils, welches an einer Seitenfläche des Strukturprofils form- und/oder kraftschlüssig anbringbar ist, in dem Aufschiebprofil positionierbar ist.

Insbesondere bei der Verwendung eines Brandschutzprofils, welches nicht über nutförmige Ausnehmungen an einer Außenfläche verfügt, kann hiermit die formschlüssige Positionierung des Aufschiebprofils an dem Brandschutzprofil realisiert werden. In einem montierten Zustand ist dabei das Abdeckprofil zwischen den stegförmigen Vorsprüngen an der Innenfläche des Aufschiebprofils und einer das Aufschiebprofil definierenden Wandung angeordnet. Das Aufschiebprofil kann mittels dem Abdeckprofil mit dem Brandschutzprofil bzw. der Verbinderanordnung befestigt, insbesondere verschraubt, werden.

Gemäß einer weiteren bevorzugten Ausführungsform ist vorgesehen, dass das Abdeckprofil aus einem Kunststoff ausgebildet ist.

Dies erlaubt eine möglichst einfache und kostengünstige Fertigung des Abdeckprofils. Es ist jedoch grundsätzlich auch vorstellbar, dass das Abdeckprofil aus anderen Materialien ausgebildet ist, die den Brandschutzanforderungen gerecht werden.

Gemäß einer weiteren bevorzugten Realisierung der erfindungsgemäßen Verbinderanordnung ist vorgesehen, dass das mindestens eine Paar einander gegenüberliegenden Schenkel des Basisprofils in einem Winkel von 90° zu dem Steg des Basisprofils angeordnet bzw. ausgerichtet sind.

Hierdurch wird eine möglichst große Kontaktfläche zwischen Strukturprofil und dem Basisprofil und somit eine sehr effektive Kraftleitung erzeugt.

Gemäß einer weiteren bevorzugten Ausführungsform der Verbinderanordnung ist vorgesehen, dass das Basisprofil, insbesondere eine das Anschlussprofil in einem montierten Zustand der Verbinderanordnung kontaktierende Fläche des Stegs, derart ausgebildet bzw. ausgestaltet ist, dass das Aufschiebprofil sich in einem an das Anschlussprofil montierten Zustand in eine vorbestimmte Richtung erstreckt.

Diese Ausgestaltung erlaubt es, dass die Aufschiebprofile nicht nur in einem rechten Winkel an das Anschlussprofil angeschlossen werden können und somit nur Profilanordnungen bzw. Fassaden, die in einer Ebene ausgerichtet sind, erzeugt werden können. Vielmehr erlaubt diese Ausgestaltung, dass das Aufschiebprofil in unterschiedliche Richtungen und Winkel relativ zum Anschlussprofil über die Verbinderanordnung positionierbar ist, so dass sogenannte Polygonalfassaden und/oder Schrägfassaden ausgebildet werden können mit Bereichen bzw. Fassadenfeldern, die in unterschiedlichen Ebenen zueinander ausgerichtet sind.

Gemäß einer weiteren bevorzugten Ausführungsform der erfindungsgemäßen Verbinderanordnung ist vorgesehen, dass der Steg des Basisprofils an mindestens einer Seitenfläche, welche an eine Seitenfläche an der das mindestens eine Paar einander gegenüberliegender Schenkel angrenzt, eine nutförmige Ausnehmung aufweist, welche sich zumindest im Wesentlichen über die gesamte Länge dieser Seitenfläche erstreckt und welche dazu ausgebildet ist, ein komplementäres Adapterprofil zumindest bereichsweise aufzunehmen, und wobei vorzugsweise die nutförmige Ausnehmung an einer Innenfläche zumindest bereichsweise eine Struktur aufweist und/oder das Adapterprofil mindestens eine Öffnung, insbesondere Bohrung, aufweist, die dazu ausgebildet sind, ein Befestigungsmittel aufzunehmen zum form- und/oder kraftschlüssig Befestigen des Aufschiebprofils an dem Basisprofil.

Hierdurch wird eine gewisse Modularität erzeugt. Durch die Ausführung einer Nut in einer Seitenfläche des Basisprofils, in welche ein komplementäres Adapterprofil eingesetzt werden kann, ist es möglich verschiedenste Profilgeometrien aneinander anzuschließen, ohne dass die Verbinderanordnung überarbeitet werden muss bzw. verschiedene Verbinderanordnungen für verschiedene Profilgeometrien vorgesehen werden müssen. Vielmehr kann je nach geometrischer Ausgestaltung der Profile und deren Wandstärke ein entsprechendes Adapterprofil verwendet werden bzw. das Adapterprofil derart ausgerichtet werden, dass diese Profile zuverlässig montiert werden können. Ferner kann durch das Ausbilden einer Struktur an der Innenfläche der nutförmigen Ausnehmung und/oder das Ausbilden von mindestens einer Bohrung im Adapterprofil eine sehr einfache Befestigung des Aufschiebprofils mit dem Basisprofil und somit mit dem Anschlussprofil realisiert werden, ohne dass die Verbinderanordnung, insbesondere das Basisprofil, zusätzlich durch etwaige Bohrungen strukturell geschwächt werden müsste.

Nachfolgend wird unter Bezugnahme auf die beiliegenden Zeichnungen exemplarische Ausführungsformen der erfindungsgemäßen Verbinderanordnung näher beschrieben.

Es zeigen:
FIG. 1 schematisch und in einer Explosionsansicht ein Beispiel, das nicht in den Bereich der beigefügten Ansprüche fällt;
FIG. 2 schematisch, in einer isometrischen und in einer seitlichen Ansicht das Basisprofil der Verbinderanordnung gemäß FIG. 1;
FIG. 3 schematisch und in einer Explosionsansicht ein Beispiel einer Profilanordnung mit der Verbindanordnung gemäß FIGs. 1 und 2;
FIG. 4 schematisch und in einer Explosionsansicht eine exemplarische Ausführungsform der erfindungsgemäßen Verbinderanordnung;
FIG. 5 schematisch und in einer Explosionsansicht eine alternative exemplarische Ausführungsform einer Profilanordnung mit der erfindungsgemäßen Verbindanordnung gemäß FIG. 4;
FIG. 6 schematisch und in einer isometrischen Ansicht die alternative exemplarische Ausführungsform einer Profilanordnung gemäß FIG. 5 in einem montierten Zustand;
FIG. 7 schematisch und in einer Explosionsansicht ein weiteres Beispiel, das nicht in den Bereich der beigefügten Ansprüche fällt;
FIG. 8 schematisch, in einer isometrischen und in einer seitlichen Ansicht das Basisprofil der Verbinderanordnung gemäß FIG. 7;
FIG. 9 schematisch und in einer Explosionsansicht ein Beispiel einer Profilanordnung mit der Verbinderanordnung gemäß FIGs. 7 und 8;
FIG. 10 schematisch und in einer Seitenansicht eine exemplarische Ausführungsform des erfindungsgemäßen Adapterprofils sowie eine Anordnung aus Adapterprofil und Basisprofil gemäß einer exemplarischen Ausführungsformen der erfindungsgemäßen Verbinderanordnungen;
FIG. 11 schematisch und in einer Explosionsansicht die erfindungsgemäße Anordnung aus Adapterprofil und Basisprofil gemäß FIG. 10;
FIG. 12 schematisch und in einer Teilexplosionsansicht ein Beispiel einer Profilanordnung welche nicht in den Bereich der beigefügten Ansprüche fällt, in schräger Ausgestaltung;
FIG. 13 schematisch und in einer Explosionsansicht das Beispiel der Profilanordnung gemäß FIG. 12;
FIG. 14 schematisch und in einer isometrischen Ansicht das Beispiel der Profilanordnung gemäß FIGs. 12 und 13 in montiertem Zustand;
FIG. 15 schematisch und in einer Teilexplosionsansicht ein Beispiel einer Profilanordnung in polygonaler Ausgestaltung, welche nicht in den Bereich der beigefügten Ansprüche fällt;
FIG. 16 schematisch und in einer Explosionsansicht das Beispiel der Profilanordnung gemäß FIG. 15; und
FIG. 17 schematisch und in einer isometrischen Ansicht das Beispiel der Profilanordnung gemäß FIGs. 15 und 16 in montiertem Zustand.

Nachfolgend wird unter Bezugnahme auf die Darstellungen in FIG. 4 bis FIG. 6 und Figuren 10 und 11 die erfindungsgemäße Anordnung und die erfindungsgemäße Profilanordnung beschrieben.

Die Figuren 1 bis 3, 7 bis 9 und 12 bis 17 zeigen Beispiele, die nicht in den Bereich der beigefügten Ansprüche fallen.

Die Verbinderanordnung 1A in FIG. 1 weist ein Basisprofil 2A und ein Strukturprofil 3A auf.

Das Basisprofil 2A ist aus einem Steg 4A ausgebildet, welcher doppelwandig ist mit einer zwischen einer ersten Wandung 6.1A und einer zweiten Wandung 6.2A vorgesehenen Hohlkammer. Der Steg 4A des Basisprofils 2A ist nicht auf eine derartige Ausgestaltung beschränkt, sondern kann beispielsweise auch als Vollprofil ausgebildet sein. Das Basisprofil 2A weist ferner mindestens ein Paar einander gegenüberliegende Schenkel 5A auf. Diese Schenkel 5A sind an einer Seitenfläche des Stegs 4A des Basisprofils 2A ausgebildet, vorzugsweise an einer Seitenfläche, die in einem montierten Zustand des Basisprofils 2A an einem Anschlussprofil 110 (siehe FIG. 3) eine von dem Anschlussprofil 110 wegzeigende Stirnfläche darstellt.

Der Steg 4A des Basisprofils 2A, insbesondere die erste Wandung 6.1A und die zweite Wandung 6.2A, verfügen über mindestens eine Öffnung, die als Bohrungen ausgebildet sind. In der in FIG. 1 dargestellten Verbinderanordnung 1A sind in der ersten Wandung 6.1A des Stegs 4A zwei Bohrungen und in der zweiten Wandung 6.2A des Stegs 4A drei Bohrungen ausgebildet. Die Bohrungen in dem Steg 4A können unterschiedlich dimensioniert sein, so dass Befestigungsmittel, insbesondere Befestigungsschrauben, unterschiedlicher Größe in den Bohrungen aufgenommen werden können. Befestigungsmittel 7.2A können in die Öffnungen der ersten Wandung 6.1A aufgenommen werden bzw. darin eingebracht werden und dienen im montierten Zustand der Verbinderanordnung 1A vorrangig dem Zweck auftretende Lasten aus der Verbinderanordnung 1A an das Anschlussprofil 110 zu übertragen. Ferner sind Befestigungsmittel 7.1A vorgesehen, die in die Öffnungen der zweiten Wandung 6.2A des Stegs 4A aufgenommen bzw. darin eingebracht werden können und vorrangig dazu dienen, das Basisprofil 2A an dem Anschlussprofil 110 zu fixieren. Die Befestigungsmittel 7.1A, 7.2A werden hierfür in unterschiedlichen Richtungen in das Basisprofil 2A eingeschraubt und sind somit in einem montierten Zustand des Basisprofils 2A in einander entgegengesetzten Richtungen in dem Basisprofil 2A angeordnet. Hierdurch kann besonders vorteilhaft eine positionssichere Fixierung des Basisprofils 2A an einem Anschlussprofil einerseits realisiert werden und andererseits ein besonders effektiver Lastabtrag von Lasten von bis zu 1000kg, die auf ein Aufschiebprofil 120 (siehe FIG. 3) wirken, realisiert werden. Für diesen Zweck sind die Befestigungsmittel 7.2A, die in die erste Wandung 6.1A des Stegs 4A eingesetzt werden, in der Regel etwas größer dimensioniert als die Befestigungsmittel 7.1A, die in die zweite Wandung 6.2A des Stegs 4A eingesetzt werden.

Das Basisprofil 2A verfügt, wie bereits herausgestellt, über mindestens ein Paar einander gegenüberliegende Schenkel 5A. In dem Beispiel, wie sie der FIG. 1 zu entnehmen ist, verfügt das Basisprofil 2A bzw. sind an der Seitenfläche des Stegs 4A zwei Paar einander gegenüberliegende Schenkel 5A vorgesehen. Im Querschnitt betrachtet bildet das Basisprofil 2A somit einen zumindest im Wesentlichen C- oder U-förmigen Querschnitt aus. Dies ist explizit der Darstellung des Basisprofils in FIG. 2 zu entnehmen. Über das mindestens eine Paar einander gegenüberliegende Schenkel 5A ist es möglich, das Strukturprofil 3A an bzw. relativ zu dem Basisprofil 2A auszurichten bzw. zu positionieren. Hierfür ist das Basisprofil 2A, insbesondere im Bereich des mindestens einen Paares einander gegenüberliegender Schenkel 5A, komplementär zu einer Innengeometrie des Strukturprofils 3A ausgebildet. In einem montierten bzw. positionierten Zustand des Strukturprofils 3A an dem Basisprofil 2A liegen die Außenflächen des mindestens einen Paares einander gegenüberliegender Schenkel 5A an der Innenfläche des Strukturprofils 3A an.

Hierfür ist das Strukturprofil 3A als Hohlkammerprofil mit mindestens zwei Hohlkammern ausgebildet. Das mindestens eine Paar einander gegenüberliegender Schenkel 5A (bzw. die zwei Paare einander gegenüberliegender Schenkel 5A gemäß FIG. 1) ist in einem positionierten Zustand des Strukturprofils 3A an dem Basisprofil 2A in den Hohlkammern des Strukturprofils aufgenommen, wobei die Außenflächen der Schenkel 5A an der Innenfläche der Wandung des Strukturprofils 3A anliegen. Hierdurch kann eine positionsfeste Ausrichtung des Strukturprofils 3A bzw. des Hohlkammerprofils an dem Basisprofil 2A erfolgen. Das Strukturprofil 3A verfügt ferner an mindestens einer Außenfläche über nutförmige Ausnehmungen 9A, die in einem montierten Zustand der Verbinderanordnung 1A mit mindestens einem komplementären stegförmigen Vorsprung 121 (siehe FIG. 3), welcher an der Innenfläche mindestens einer das Aufschiebprofil 120 definierenden Wandung ausgebildet ist, in Eingriff bringbar ist. Hierdurch ist es möglich, dass das Aufschiebprofil 120 über das Strukturprofil 3A zu schieben, wobei eine Bewegung quer zur Aufschiebrichtung durch die nutförmigen Ausnehmungen 9A, in welchen die stegförmigen Vorsprünge 121 verlaufen, verhindert wird. Das Aufschiebprofil 120 kann somit zumindest quer zur Aufschiebrichtung positionssicher gehalten werden.

Das Strukturprofil 3A verfügt ferner über Bohrungen, insbesondere mindestens eine Bohrung, an einer weiteren Außen- bzw. Seitenfläche, die vorzugsweise verschieden von einer Außen- bzw. Seitenfläche ist an der die nutförmigen Ausnehmungen 9A vorgesehen sind, um weitere Befestigungsmittel 8A, insbesondere mindestens ein Befestigungsmittel 8A, aufzunehmen. Über dieses mindestens eine Befestigungsmittel 8A kann ein aufgeschobenes Aufschiebprofil 120 form- und/oder kraftschlüssig mit der Verbinderanordnung 1A fixiert werden. Hierzu kann das mindestens eine Befestigungsmittel 8A, welches in einem solchen Fall als Befestigungsschraube ausgebildet ist, mit dem Strukturprofil 3A verschraubt werden. Je nach Anforderung kann zum sicheren Fixieren des Aufschiebprofils 120 mit dem Strukturprofil 3A mehr als ein Befestigungsmittel 8A vorgesehen sein. Ferner kann auch das Basisprofil 2A, insbesondere das mindestens eine Paar einander gegenüberliegender Schenkel 5A, zusätzliche Schraubkanäle aufweisen, so dass über das mindestens eine Befestigungsmittel 8A unmittelbar das Aufschiebprofil 120, das Strukturprofil 3A und das Basisprofil 2A miteinander verbunden werden können.

Die FIG. 3 zeigt ein Beispiel, das nicht in den Bereich der beigefügten Ansprüche fällt.

Mittels der Verbinderanordnung 1A kann das Aufschiebprofil 120 (Riegelprofil) mit einem Anschlussprofil 110 (Pfostenprofil) verbunden werden. Hierfür wird das Basisprofil 2A der Verbinderanordnung 1A über die Befestigungsmittel 7.1A, 7.2A mit dem Anschlussprofil 110 verschraubt. Das Strukturprofil 3A in Form eines Hohlkammerprofils wird auf die zwei Paare einander gegenüberliegender Schenkel 5A aufgeschoben. Anschließend wird das Aufschiebprofil 120 über das Strukturprofil 3A geschoben bis es bündig bzw. stumpf an dem Anschlussprofil 110 anliegt. Die stegförmigen Vorsprünge 121 des Aufschiebprofils 120 liegen dabei in den nutförmigen Ausnehmungen 9A des Strukturprofils 3A. Abschließend wird das Aufschiebprofil 120 über die Befestigungsmittel 8A mit der Verbinderanordnung 1A, insbesondere mit dem Strukturprofil 3A, verschraubt, so dass die Profilanordnung 100A montiert ist. Die Profilanordnung 100A erlaubt es, dass besonders hohe Lasten von bis zu 1000 kg, die auf das Aufschiebprofil 120 bzw. die Profilanordnung 100A einwirken, mittels der Verbinderanordnung 1A an das Anschlussprofil 110 abgeleitet werden und aus der Fassadenstruktur bzw. der Profilanordnung abgeführt werden.

Es ist ferner vorstellbar, dass weitere Komponenten, wie beispielsweise ein Glasträger 130, Dämmelemente, etc., an dem Aufschiebprofil 120 und/oder dem Anschlussprofil 110 angebracht bzw. daran vorgesehen sein können.

Die Verbinderanordnung 1A ist in einem montierten Zustand des Aufschiebprofils 120 und des Anschlussprofils 110 zumindest im Wesentlichen vollständig, insbesondere formschlüssig, in dem Aufschiebprofil 120 aufgenommen. Das Strukturprofil 3A kann sich, muss sich jedoch nicht, über die zumindest im Wesentlichen vollständige Länge des Aufschiebprofils 120 erstrecken, so dass das Aufschiebprofil 120 über zumindest im Wesentlichen seine gesamte Länge mittels dem Strukturprofil 3A strukturell verstärkt ist. Grundsätzlich ist es möglich, dass bei der Verbinderanordnung 1A auch mehr als zwei Paare einander gegenüberliegender Schenkel 5A an dem Basisprofil 2A und entsprechend mehr als zwei Hohlkammern in dem Strukturprofil 3A vorgesehen sind.

Bei der Verbinderanordnung 1A ist vorgesehen, dass das Strukturprofil 3A und auch das Basisprofil 2A aus einem Metall, vorzugsweise einer Aluminiumlegierung, oder aus einem Kunststoff ausgebildet ist. Die Werkstoffwahl kann je nach Anforderungsprofil ausgewählt werden, sodass es grundsätzlich auch möglich ist andere Werkstoffe zu verwenden, die den gestellten Anforderungen gerecht werden.

Die FIGs. 4 bis 6 zeigen eine erfindungsgemäßen Verbinderanordnung 1A sowie der erfindungsgemäßen Profilanordnung 100A.

Die in den FIGs. 4 bis 6 dargestellte Verbinderanordnung 1A sowie die Profilanordnung 100A sind im Wesentlichen identisch zu der zuvor beschriebenen Ausführungsform gemäß den FIGs. 1 bis 3. Es sind lediglich zusätzliche Befestigungsmöglichkeiten dargestellt, über die das Aufschiebprofil 120 mit dem Basisprofil 2A und/oder dem Strukturprofil 3A verbunden werden kann. Einerseits kann mindestens ein zusätzliches Befestigungsmittel 15 vorgesehen sein, welches in eine nutförmige Ausnehmung 10A im Basisprofil 2A eingebracht werden kann. Eine derartige Anbindung wird detaillierter in Bezug auf die FIGs. 10 und 11 beschrieben. Andererseits ist mindestens eine Kombination aus einer Hülse 17 und einem Befestigungsmittel 16 vorgesehen, damit das Aufschiebprofil 120 an dem Strukturprofil 3A befestigt wird. Für die zuvor beschriebenen zusätzlichen Befestigungsmöglichkeiten kann in dem Basisprofil mindestens eine weitere zusätzliche Bohrung vorgesehen sein.

Es sei angemerkt, dass die in den FIGs. 4 bis 6 dargestellten Befestigungsmöglichkeiten nicht alle gleichzeitig verwendet werden müssen, jedoch ist erfinderungsgemäß immer die Kombination aus Hülse 17 und Befestigungsmittel 16 vorgesehen. Weiter können je nach auftretendem Lastfall und gewünschter Anbindungsart auch weitere der in den FIGs. 4 bis 6 dargestellten Befestigungsmöglichkeiten (d.h., Befestigungsmittel 8A, Befestigungsmittel 15) in Kombination damit für eine Anbindung des Aufschiebprofils 120 mit der Verbinderanordnung 1A, insbesondere dem Basisprofil 2A und/oder dem Strukturprofil 3A, verwendet werden. Ferner sei angemerkt, dass obwohl in den FIGs. 4 bis 6 das zusätzliche Befestigungsmittel 15 nur in Bezug auf die Verbinderanordnung 1A dargestellt ist, eine entsprechende Verwendung dieses Befestigungsmittels 15 auch mit der im Folgenden beschriebenen weiteren nicht erfinderischgemäßen Beispiel der Verbinderanordnung (d.h., Verbinderanordnung 1B) vorgesehen sein kann.

Die FIGs. 7 bis 9 zeigen ein Beispiel einer nicht erfindungsgemäßen Verbinderanordnung sowie der Profilanordnung.

Das Funktionsprinzip ist im Wesentlichen identisch zu dem zuvor beschriebenen Ausführungsbeispiel. Lediglich wird diese Verbinderanordnung 1B mit einem Strukturprofil 3B verwendet, welches als Brandschutzprofil ausgebildet ist. Da die Verbinderanordnung 1B zumindest im Wesentlichen dieselben Elemente bzw. Komponenten umfasst wie die Verbinderanordnung 1A, sind dieselben Bezugszeichen verwendet lediglich mit dem Zusatz "B" an Stelle dem Zusatz "A".

Die in den FIG. 7 bis 9 dargestellte Verbinderanordnung 1B unterscheidet sich zu der Verbinderanordnung 1A gemäß den FIG. 1 bis 3 im Wesentlichen nur dadurch, dass das Strukturprofil 3B nicht als Hohlkammerprofil ausgebildet ist, sondern als Brandschutzprofil. Ferner wird das Strukturprofil 3B nicht auf das mindestens eine Paar einander gegenüberliegender Schenkel 5A aufgeschoben, sondern ist zwischen dem mindestens einen Paar einander gegenüberliegender Schenkel 5B zumindest bereichsweise aufgenommen. Hierfür ist das Basisprofil 2B, insbesondere im Bereich des mindestens einen Paares einander gegenüberliegender Schenkel 5B, komplementär zu einer Außengeometrie des Strukturprofils 3B ausgebildet derart, dass das Strukturprofil 3B über das mindestens eine Paar einander gegenüberliegender Schenkel 5B des Basisprofils 2B an dem Basisprofil 2B positionierbar ist.

Das Strukturprofil 3B ist im Wesentlichen aus einem Brandschutzelement, insbesondere einer Brandschutzplatte ausgebildet, die mit einem Rahmen versehen ist. Der Rahmen kann aus Aluminium oder aus einem Stahlblech ausgebildet sein. Ferner können an dem Brandschutzelement weitere brandschutzfähige Dämmelemente, Dämmstreifen bzw. Dämmprofile in Plattenform vorgesehen sein. Diese können insbesondere mineralisch gebunden ausgeführt sein, wie sie beispielsweise unter dem Markennamen PROMAXON^{®} seitens der Etex Building Performance GmbH angeboten werden.

Der das Brandschutzelement bzw. die Brandschutzplatte umgebende Rahmen weist zwei Seitenstege auf, die über eine Grundplatte miteinander verbunden sind, so dass das Brandschutzelement in diesem Rahmenkonstrukt aufnehmbar ist und darin befestigbar ist. Die Grundplatte weist eine derartige Formgebung auf, dass ein zusätzliches Abdeckprofil 9B darin formschlüssig aufnehmbar bzw. an dieser Grundplatte positionierbar ist. Hierfür verfügt das Abdeckprofil 9B an einer Seitenfläche, die in einem montierten Zustand an der Grundplatte des Rahmens des Strukturprofils 3B anliegt, über einen stegförmigen Vorsprung, welcher in einer korrespondierenden nutförmigen Ausnehmung in der Grundplatte des Rahmens aufnehmbar ist, so dass das Abdeckprofil 9B formschlüssig an der Grundplatte des Strukturprofils 3B befestigbar ist.

Das Abdeckprofil 9B dient dazu, das Aufschiebprofil 120 (siehe FIG. 9) in einer Richtung senkrecht zur Aufschiebrichtung zu positionieren derart, dass das Aufschiebprofil 120 sich nicht in diese Richtung bewegen kann. Da das Strukturprofil 3B keine nutförmigen Ausnehmungen an zumindest einer Außenfläche aufweist, ist das zusätzliches Abdeckprofil 9B, das zwischen dem stegförmigen Vorsprung 121 und einer das Aufschiebprofil 120 definierenden Wandung positioniert werden kann, vorgesehen.

Das Strukturprofil 3B, insbesondere der Rahmen und gegebenenfalls auch das darin aufgenommene Brandschutzelement bzw. die Brandschutzplatte sowie das Abdeckprofil 9B, verfügt über mindestens eine Öffnung, insbesondere eine Bohrung, in welche mindestens ein Befestigungsmittel 8B aufnehmbar ist, um das Aufschiebprofil 120 in einem montierten Zustand mit der Verbinderanordnung 1B form- und/oder kraftschlüssig zu fixieren. Wie in der FIG. 7 zu sehen, können vorzugsweise drei Befestigungsmittel 8B vorgesehen sein, wobei eines dieser Befestigungsmittel 8B durch den stegförmigen Vorsprung des Abdeckprofils 9B verläuft und in die korrespondierende nutförmige Ausnehmung in der Grundplatte des Rahmens über entsprechende Bohrungen eingreift.

Das Abdeckprofil 9B kann aus einem Kunststoff ausgebildet sein, es kann jedoch auch aus einem anderen Material, wie beispielsweise einem Metall, ausgebildet sein. Wichtig ist lediglich, dass die gestellten Anforderungen hinsichtlich des Brandschutzes zuverlässig erfüllt werden
In FIGs. 7 und 8 ist ein Paar einander gegenüberliegender Schenkel 5B dargestellt, welches sich im Wesentlichen über die gesamte Länge der Seitenfläche des Stegs 4B des Basisprofils 2B erstreckt. Es ist grundsätzlich auch möglich, ähnlich wie bei dem Beispiel gemäß den FIG. 1 bis 3 oder der Ausführungsform gemäß 4 bis 6, mehrere Paare einander gegenüberliegender Schenkel 5B vorzusehen.

Das in den FIGs. 7 bis 9 gezeigte Beispiel der Verbinderanordnung 1B bzw. der Profilanordnung 100B erlaubt zusätzlich zu dem Zweck der Abtragung von hohen Lasten eine Profilanordnung zu realisieren, die den gängigen Brandschutzanforderungen gerecht wird. Wie bereits in Bezug auf die erste Ausführungsform angemerkt, kann sich das Strukturprofil 3B hierfür über zumindest im Wesentlichen die gesamte Länge des Aufschiebprofils 120 erstrecken.

Die Montage einer Profilanordnung 100B (siehe FIG. 9) mit der Verbinderanordnung 1B erfolgt im Wesentlichen identisch zu der Montage der Profilanordnung 100A (siehe FIGs. 3 oder 5). Lediglich das Strukturprofil 3B wird bei der Profilanordnung 100B zwischen das mindestens eine Paar einander gegenüberliegender Schenkel 5B eingeschoben bzw. eingesteckt, sodass die Stege des Rahmens des Strukturprofils 3B die Innenflächen der Schenkel kontaktieren.

Wie den FIGs. 10 und 11 zu entnehmen und bereits in Bezug auf die FIG. 4 kurz beschrieben, können die Verbinderanordnungen 1A, 1B, insbesondere die Basisprofile 2A, 2B, an mindestens einer Seitenfläche, welche an eine Seitenfläche an der das mindestens eine Paar einander gegenüberliegender Schenkel 5A, 5B ausgebildet ist angrenzt, nutförmige Ausnehmungen 10A, 10B aufweisen. Diese Ausnehmungen 10A, 10B dienen dazu, ein komplementär zu diesen Ausnehmungen 10A, 10B ausgestaltetes Adapterprofil 11 zumindest bereichsweise, vorzugsweise über die gesamte Länge der nutförmigen Ausnehmung 10A, 10B (siehe insbesondere FIG. 11), aufzunehmen. Über dieses Adapterprofil 11 können Aufschiebprofile 120 mit verschiedensten Geometrien und Wandstärken über die Verbinderanordnungen 1A, 1B an das Anschlussprofil 110 angeschlossen werden, ohne dass die Verbinderanordnungen 1A, 1B überarbeitet bzw. modifiziert werden müssten. Vielmehr ist je nach Ausrichtung des Adapterprofils 11 eine Aufnahme von unterschiedlichen Aufschiebprofilen 120 möglich.

Insbesondere ist das Adapterprofil 11 derart asymmetrisch ausgebildet (siehe FIG. 10), dass in einer ersten Ausrichtung Aufschiebprofile 120 mit Wandstärken von bis zu 2 mm mit dem Anschlussprofil 110 verbunden werden können und in einer zweiten Ausrichtung Aufschiebprofile 120 mit Wandstärken von bis zu 3 mm mit dem Anschlussprofil 110 verbunden werden können. Das Adapterprofil 11 weist hierzu einen kreuzartigen Querschnitt mit einem schmalen Steg 11.1 und einem den schmalen Steg 11.1 kreuzenden breiten Steg 11.2 auf. Eine erste Erstreckung des breiten Stegs 11.2 in eine erste Richtung weg von dem schmalen Steg 11.1 ist dabei länger als eine zweite Erstreckung des breiten Stegs 11.2 in eine zweite Richtung weg von dem schmalen Steg 11.1, die zweite Richtung ist der ersten Richtung entgegengesetzt vom schmalen Steg 11.1 ausgehend. In der ersten Ausrichtung des Adapterprofils 11 ragt das kürzere Ende des breiten Stegs 11.2 aus der Ausnehmung 10A, 10B heraus, in der zweiten Ausrichtung ragt das längere Ende des breiten Stegs 11.2 aus der Ausnehmung 10A, 10B heraus.

Die Ausnehmung 10A, 10B kann zusätzlich an ihrer Innenfläche vollständig aber auch nur bereichsweise über eine Struktur verfügen, sodass das Aufschiebprofil 120 über mindestens ein zusätzliches Befestigungsmittel 15 (siehe hierzu FIG. 4) an dem Basisprofil 2A, 2B befestigt werden kann, wobei das mindestens eine zusätzliche Befestigungsmittel 15 mit der Struktur an der Innenfläche der Ausnehmung 10A, 10B form- und/oder kraftschlüssig zusammenwirkt. Diese Struktur an der Innenfläche kann unabhängig von einem Einsatz des Adapterprofils 11 in der Ausnehmung 10A, 10B ausgebildet sein. Im Falle einer Verwendung des Adapterprofils 11, kann dieses mindestens eine zusätzliche Öffnung, insbesondere Bohrung, zur Durchführung der Befestigungsmittel 15 aufweisen. Durch das Ausbilden der Struktur an der Innenfläche der Ausnehmung 10A, 10B und/oder das Ausbilden mindestens einer zusätzlichen Bohrung im Adapterprofil 11 kann eine Anbindung des Aufschiebprofils 120 an das Basisprofil 2A, 2B besonders unkompliziert erfolgen, ohne dass eine zusätzliche strukturelle Schwächung des Basisprofils 2A, 2B, beispielsweise durch eine zusätzliche Bohrung im Basisprofil 2A, 2B, vorgenommen werden muss. In diesem Zusammenhang sei insbesondere auf die Darstellung in FIG. 11 verwiesen, wobei diese Darstellung äquivalent auf die Verbinderanordnung 1B bzw. das Basisprofil 2B übertragbar ist.

Die erfindungsgemäßen Verbinderanordnungen 1A, 1B sind ferner dafür vorgesehen bei sogenannten Polygonalfassaden und/oder Schrägfassaden bzw. Profilanordnungen 100A, 100B mit polygonaler und/oder schräger Ausrichtung Verwendung zu finden. Für diesen Zweck ist das Basisprofil, insbesondere eine das Basisanschlussprofil 110 in einem montierten Zustand der Verbinderanordnungen 1A, 1B kontaktierende Fläche des Stegs 4A, 4B derart ausgebildet bzw. ausgestaltet, dass das Aufschiebprofil 120 sich in einem an das Anschlussprofil 110 montierten Zustand in eine vorbestimmte Richtung erstreckt. Es ist somit möglich, dass sich das Aufschiebprofil 120 nicht nur rechtwinklig von dem Anschlussprofil 110 wegerstreckt, sondern vielmehr eine kombinierte Ausrichtung in mehrere Richtungen relativ zu dem Anschlussprofil 110 aufweisen kann. Es ist somit jede vektorielle Ausrichtung des Aufschiebprofils 120 relativ zum Anschlussprofil 110 möglich, wobei ein kartesisches Koordinatensystem im dreidimensionalen Raum mit dem Ursprung im Stoßpunkt von Anschlussprofil 110 und Aufschiebprofil 120, der Abzissenachse orthogonal zu einer Achse in Haupterstreckungsrichtung des Anschlussprofils 110, der Ordinatenachse orthogonal zu der Abzissenachse und der Achse in Haupterstreckungsrichtung des Anschlussprofils 110 und der Applikatenachse parallel zur Achse in Haupterstreckungsrichtung des Anschlussprofils 110 zugrunde gelegt wird.

Insbesondere ist hierfür die das Anschlussprofil 110 in einem montierten Zustand der Verbinderanordnung 1A, 1B kontaktierende Fläche des Stegs 4A, 4B derart ausgebildet bzw. ausgestaltet, vorzugsweise angeschrägt, dass sich die gewünschte Ausrichtung des Aufschiebprofils 120 relativ zum Anschlussprofil 110 ergibt. Es ist somit besonders einfach möglich Polygonalfassaden und/oder Schrägfassaden auszubilden, wobei Bereiche der Fassade bzw. Fassadensegmente in unterschiedlichen Ebenen zueinander ausgerichtet sind. Ferner ist es auch vorstellbar, dass ein zusätzliches Profil zwischen dem Basisprofil 2A, 2B der Verbinderanordnung 1A, 1B und dem Anschlussprofil 110 montiert wird, insbesondere mitverschraubt wird, welches derart ausgestaltet ist, dass sich die gewünschte Ausrichtung ergibt. In einer solchen Fall muss dann das Basisprofil 2A, 2B nicht entsprechend ausgestaltet bzw. angeschrägt werden.

Damit das Aufschiebprofil 120 bei einem polygonalen und/oder schrägen Fassadenaufbau in einem montierten Zustand bündig an dem Anschlussprofil 110 anliegt, wird auch das Aufschiebprofil 120, insbesondere eine das Anschlussprofil 110 im montierten Zustand kontaktierende (Stirn)fläche des Aufschiebprofils 120, entsprechend ausgestaltet bzw. angeschrägt.

Grundsätzlich sollten das mindestens eine Paar einander gegenüberliegender Schenkel 5A, 5B der Verbinderanordnungen 1A, 1B rechtwinklig, d.h. in einem Winkel von 90°, von der Seitenfläche des Stegs 4A, 4B an der sie ausgebildet bzw. angeordnet sind wegerstrecken. Es ist aber auch möglich, dass sich die Schenkel in einem anderen Winkel von der Seitenfläche wegerstrecken, so dass sich beispielsweise ein spitzer Winkel oder ein stumpfer Winkel zu der Seitenfläche ergibt.

Das Anschlussprofil 110 und das Aufschiebprofil 120 der Profilanordnungen 100A, 100B können ebenfalls aus einem Metall, insbesondere einer Aluminiumlegierung oder einer Stahllegierung, oder aber auch aus einem Kunststoff ausgebildet sein. Grundsätzlich ist eine Verwendung anderer Werkstoffe als die hier explizit genannten Werkstoffe bei allen beschriebenen Komponenten der Verbinderanordnungen 1A, 1B sowie bei allen beschriebenen Profilanordnungen 100A, 100B vorstellbar, sofern sie die an sie gestellten Anforderungen hinsichtlich der Lastabtragung und/oder des Brandschutzes erfüllen.

Nach einem Beispiel das nicht in den Bereich der beigefügten Ansprüche fällt, ist es grundsätzlich auch möglich die Verbinderanordnungen 1A, 1B ohne ein Strukturprofil 3A, 3B zu verwenden. Hierbei wird das Aufschiebprofil 120 unmittelbar über das Basisprofil 2A, 2B an dem Anschlussprofil 110 befestigt, beispielsweise indem das Aufschiebprofil 120 über die Befestigungsmittel 8A, 8B und/oder die Befestigungsmittel 15 direkt mit dem Basisprofil 2A, 2B der Verbinderanordnung 1A, 1B verschraubt wird. Das Basisprofil 2A, 2B kann hierfür, wie zuvor beschrieben, zusätzliche Schraubkanäle, Bohrungen oder Strukturen aufweisen, in welche die Befestigungsmittel 8A, 8B und/oder die Befestigungsmittel 15 eingreifen bzw. eingeschraubt werden können.

Ferner kann nach ein weiteres Beispiel, das nicht in den Bereich der beigefügten Ansprüche fällt, die Verbinderanordnung 1A auch ohne ein Basisprofil 2A verwendet werden. Hierbei wird das Aufschiebprofil 120 unmittelbar über das Strukturprofil 3A an dem Anschlussprofil 110 befestigt. Hierzu kann das Strukturprofil 3A unmittelbar über Befestigungsmittel, beispielswiese die Befestigungsmittel 12, 13 (siehe FIGs. 12 bis 17), mit dem Anschlussprofil 110 verschraubt werden. Die Anbindung des Aufschiebprofils 120 an das Strukturprofil 3A erfolgt hierbei über die Befestigungsmittel 8A, 8B, Befestigungsmittel 14 (siehe FIGs. 12 bis 17) und/oder der Kombination aus einer Hülse 17 und einem Befestigungsmittel 16.

Insbesondere bei Polygonalfassaden und/oder Schrägfassaden bzw. Profilanordnungen 100A mit polygonaler und/oder schräger Ausrichtung kann somit auf das Basisprofil 2A verzichtet werden und das Strukturprofil 3A, insbesondere eine das Anschlussprofil 110 im montierten Zustand kontaktierende (Stirn)fläche des Strukturprofils 3A, derart ausgebildet, insbesondere angeschrägt, sein, dass die gewünschte Ausrichtung des Aufschiebprofils 120 relativ zum Anschlussprofil 110 verwirklicht werden kann. In diesem Zusammenhang sei auf die exemplarischen Darstellungen einer solchen schrägen Ausführung in den FIGs. 12 bis 14 und einer solchen polygonalen Ausführung in den FIGs. 15 bis 17 verwiesen. Es sei angemerkt, dass die FIGs. 12 bis 17 lediglich zwei Möglichkeit darstellen, wie das Aufschiebprofil 120 relativ zum Anschlussprofil 110 ausgerichtet sein kann. Andere Ausrichtungen sind hierdurch nicht ausgeschlossen.

Grundsätzlich wäre es denkbar, eine derartige polygonale und/oder schräge Anbindung auch allein über das Strukturprofil 3B zu realisieren, wobei in einem solchen Fall die Anbindung an das Anschlussprofil 110 über die entsprechend ausgebildete Rahmenstruktur bzw. den Rahmen des Strukturprofils 3B erfolgen würde.

Auch bei den zuvor beschriebenen Ausführungsformen ohne Basisprofil 2A, 2B oder ohne Strukturprofil 3A, 3B gilt, damit bei einem polygonalen und/oder schrägen Fassadenaufbau das Aufschiebprofil 120 in einem montierten Zustand bündig an dem Anschlussprofil 110 anliegt, dass das Aufschiebprofil 120, insbesondere eine das Anschlussprofil 110 im montierten Zustand kontaktierende (Stirn)fläche des Aufschiebprofils 120, entsprechend ausgestaltet bzw. angeschrägt ist.

Die Erfindung ist nicht auf die exemplarischen Ausführungsformen der erfindungsgemäßen Verbinderanordnung bzw. der erfindungsgemäßen Profilanordnung beschränkt, sondern ist durch die beigefügten Ansprüche definiert.

### Bezugszeichenliste

- 1A, 1B: Verbinderanordnung
- 2A, 2B: Basisprofil
- 3A, 3B: Strukturprofil
- 4A, 4B: Steg
- 5A, 5B: Paar einander gegenüberliegender Schenkel
- 6.1A, 6.1B: erste Wandung des Stegs
- 6.2A, 6.2B: zweite Wandung des Stegs
- 7.1A, 7.1B: Befestigungsmittel
- 7.2A, 7.2B: Befestigungsmittel
- 8A, 8B: Befestigungsmittel
- 9A: nutförmige Ausnehmung
- 9B: Abdeckprofil
- 10A, 10B: nutförmige Ausnehmung
- 11: Adapterprofil
- 11.1: schmaler Steg des Adapterprofils
- 11.2: breiter Steg des Adapterprofils
- 12: Befestigungsmittel
- 13: Befestigungsmittel
- 14: Befestigungsmittel
- 15: Befestigungsmittel
- 16: Befestigungsmittel
- 17: Hülse
- 100A, 100B: Profilanordnung
- 110: Anschlussprofil
- 120: Aufschiebprofil
- 121: stegförmiger Vorsprung
- 130: Glashalteleiste

## Patentansprüche

1. Anordnung umfassend ein Aufschiebprofil (120) und eine Verbinderanordnung (1A, 1B) zum winkligen, insbesondere schrägen und/oder polygonalen, Verbinden von jeweils ein Anschlussprofil (110) und das Aufschiebprofil (120) umfassenden Hohlprofilen, insbesondere für Fassaden, Dächer, Wintergärten, Fenster, Türen und dergleichen,
wobei die Verbinderanordnung (1A, 1B) ein Basisprofil (2A, 2B), welches form- und kraftschlüssig an dem Anschlussprofil (110) befestigbar ist, und ein Strukturprofil (3A, 3B) aufweist, welches an dem Basisprofil (2A, 2B) positionierbar ist und form- und kraftschlüssig mit dem Aufschiebprofil (120) befestigt ist,
wobei das Basisprofil (2A, 2B) einen Steg (4A, 4B) und mindestens ein Paar einander gegenüberliegende Schenkel (5A, 5B) aufweist, die derart zueinander angeordnet bzw. ausgerichtet sind, dass das Basisprofil (2A, 2B) einen zumindest im Wesentlichen C- oder U-förmigen Querschnitt ausbildet,
wobei das Basisprofil (2A, 2B), insbesondere im Bereich des mindestens einen Paares einander gegenüberliegender Schenkel (5A, 5B), komplementär zu einer Innengeometrie und/oder einer Außengeometrie des Strukturprofils (3A, 3B) ausgebildet ist derart, dass das Strukturprofil (3A, 3B) über das mindestens eine Paar einander gegenüberliegender Schenkel (5A, 5B) des Basisprofils (2A, 2B) an dem Basisprofil (2A, 2B) positionierbar ist, und
wobei die Verbinderanordnung (1A, 1B) in einem montierten Zustand zumindest im Wesentlichen vollständig, insbesondere formschlüssig, in dem Aufschiebprofil (120) aufgenommen ist,
**dadurch gekennzeichnet, dass**
das Strukturprofil (3A, 3B) über mindestens eine Kombination aus einer Hülse (17) und einem Befestigungsmittel (16), vorzugsweise einer Befestigungsschraube, form- und/oder kraftschlüssig mit dem Aufschiebprofil (120) befestigt ist, wobei das Strukturprofil (3A, 3B) mindestens eine Öffnung, insbesondere Bohrung, aufweist, in welcher die mindestens eine Kombination aus Hülse (17) und Befestigungsmittel (16) aufgenommen ist..

2. Anordnung nach Anspruch 1, wobei der Steg (4A, 4B) des Basisprofils (2A, 2B) doppelwandig ausgebildet ist mit einer zwischen einer ersten Wandung (6.1A, 6.1B) und einer zweiten Wandung (6.2A, 6.2B) vorgesehenen Hohlkammer.

3. Anordnung nach Anspruch 2, wobei das Basisprofil (2A, 2B) über mindestens zwei Befestigungsmittel (7.1A, 7.2A; 7.1B, 7.2B) vorzugsweise über mindestens zwei Befestigungsschrauben, form- und kraftschlüssig an dem Anschlussprofil (110) befestigbar ist, und
wobei der Steg (4A, 4B) des Basisprofils (2A, 2B) in der ersten Wandung (6.1A, 6.1B) und/oder der zweiten Wandung (6.2A, 6.2B) Öffnungen, insbesondere Bohrungen, aufweist zum Aufnehmen der mindestens zwei Befestigungsmittel (7.1A, 7.2A; 7.1B, 7.2B).

4. Anordnung nach Anspruch 3, wobei die mindestens zwei Befestigungsmittel (7.1A, 7.2A; 7.1B, 7.2B) in einem montierten Zustand der Verbinderanordnung (1A, 1B), insbesondere des Basisprofils (2A, 2B), an dem Anschlussprofil (110) in einander entgegengesetzten Richtungen in der ersten und der zweiten Wandung (6.1A, 6.2A; 6.1B, 6.2B) des Stegs (4A, 4B) und dem Anschlussprofil (110) angeordnet sind.

5. Anordnung nach einem der Ansprüche 1 bis 4,
wobei das Basisprofil (2A) mindestens zwei Paar einander gegenüberliegende Schenkel (5A) aufweist,
wobei das Strukturprofil (3A) als Hohlkammerprofil mit mindestens zwei Hohlkammern ausgebildet ist, und
wobei das Strukturprofil (3A) derart an dem Basisprofil (2A) positionierbar ist, dass die mindestens zwei Paare einander gegenüberliegenden Schenkel (5A) des Basisprofils (2A) in die mindestens zwei Hohlkammern des Strukturprofils (3A) aufgenommen sind.

6. Anordnung nach Anspruch 5, wobei das Strukturprofil (3A) an mindestens einer Außenfläche über mindestens eine nutförmige Ausnehmung (9A) verfügt, welche in einem montierten Zustand der Verbinderanordnung (1A) mit mindestens einem komplementären stegförmigen Vorsprung (121), welcher an mindestens einer Innenfläche des Aufschiebprofils (120) ausgebildet ist, in Eingriff bringbar ist.

7. Anordnung nach Anspruch 5 oder 6, wobei das Strukturprofil (3A) aus einem Metall, vorzugsweise einer Aluminiumlegierung, oder aus einem Kunststoff ausgebildet ist.

8. Anordnung nach einem der Ansprüche 1 bis 4, wobei das Strukturprofil (3B) als Brandschutzprofil ausgebildet ist, und wobei das Strukturprofil (3B) derart an dem Basisprofil (2B) positionierbar ist, dass es zumindest bereichsweise zwischen dem mindestens einen Paar einander gegenüberliegender Schenkel (5B) des Basisprofils (2B) aufgenommen ist.

9. Anordnung nach Anspruch 8,
wobei das Strukturprofil (3B) mittels eines zusätzlichen Abdeckprofils (9B), welches an einer Seitenfläche des Strukturprofils (3B) form- und/oder kraftschlüssig anbringbar ist, in dem Aufschiebprofil (120) positionierbar ist, und
wobei vorzugsweise das Abdeckprofil (9B) aus einem Kunststoff ausgebildet ist.

10. Anordnung nach einem der Ansprüche 1 bis 9, wobei das mindestens eine Paar einander gegenüberliegender Schenkel (5A, 5B) des Basisprofils (2A, 2B) in einem Winkel von 90° zu dem Steg (4A, 4B) des Basisprofils (2A, 2B) angeordnet bzw. ausgerichtet sind.

11. Anordnung nach einem der Ansprüche 1 bis 10, wobei das Basisprofil (2A, 2B), insbesondere eine das Anschlussprofil (110) in einem montierten Zustand der Verbinderanordnung (1A, 1B) kontaktierende Fläche des Stegs (4A, 4B), derart ausgebildet bzw. ausgestaltet ist, dass das Aufschiebprofil (120) sich in einem an das Anschlussprofil (110) montierten Zustand in eine vorbestimmte Richtung erstreckt.

12. Anordnung nach einem der Ansprüche 1 bis 11,
wobei der Steg (4A, 4B) des Basisprofils (2A, 2B) an mindestens einer Seitenfläche, welche an eine Seitenfläche an der das mindestens eine Paar einander gegenüberliegender Schenkel (5A, 5B) angrenzt, eine nutförmige Ausnehmung (10A, 10B) aufweist, welche sich zumindest im Wesentlichen über die gesamte Länge dieser Seitenfläche erstreckt und welche dazu ausgebildet ist, ein komplementäres Adapterprofil (11) zumindest bereichsweise aufzunehmen, und
wobei vorzugsweise die nutförmige Ausnehmung (10A, 10B) an einer Innenfläche zumindest bereichsweise eine Struktur aufweist und/oder das Adapterprofil (11) mindestens eine Öffnung, insbesondere Bohrung, aufweist, die dazu ausgebildet sind, ein Befestigungsmittel (15) aufzunehmen zum form- und/oder kraftschlüssig Befestigen des Aufschiebprofils (120) an dem Basisprofil (2A, 2B).

13. Profilanordnung (100A, 100B) mit mindestens einem als Hohlprofil ausgebildeten Anschlussprofil (110) und mindestens einem als Hohlprofil ausgebildeten Aufschiebprofil (120), insbesondere für Fassaden, Dächer, Wintergärten, Fenster, Türen und dergleichen, und mit mindestens einer Anordnung mit einer Verbinderanordnung (1A, 1B) nach einem der Ansprüche 1 bis 12.

14. Profilanordnung (100A, 100B) nach Anspruch 13,
wobei das Strukturprofil (3A, 3B) der Verbinderanordnung (1A, 1B) eine Länge aufweist, welche zumindest im Wesentlichen einer Länge des Aufschiebprofils (120) entspricht.

## Claims

1. An arrangement comprising a slide-on profile (120) and a connector assembly (1A, 1B) for connecting hollow profiles, in particular for facades, roofs, winter gardens, windows, doors and the like, in an angled, in particular sloping and/or polygonal manner, each comprising a connecting profile (110) and a slide-on profile (120),
the connector assembly (1A, 1B) having a base profile (2A, 2B), which can be attached to the connecting profile (110) in a form-fitting and force-fitting manner, and a structural profile (3A, 3B), which can be positioned on the base profile (2A, 2B) and is attached in a form-fitting and force-fitting manner to the slide-on profile (120),
wherein the base profile (2A, 2B) has a web (4A, 4B) and at least one pair of mutually opposing legs (5A, 5B) which are arranged or aligned relative to one another in such a way that the base profile (2A, 2B) forms an at least substantially C- or U-shaped cross section,
wherein the base profile (2A, 2B), in particular in the region of the at least one pair of mutually opposite legs (5A, 5B), is designed to be complementary to an internal geometry and/or an external geometry of the structural profile (3A, 3B) in such a way that the structural profile (3A, 3B) can be positioned on the base profile (2A, 2B) by means of the at least one pair of mutually opposite legs (5A, 5B) of the base profile (2A, 2B), and
wherein the connector assembly (1A, 1B), in an assembled state, is at least substantially completely received, in particular in a form-fitting manner, in the slide-on profile (120),
**characterised in that**
the structural profile (3A, 3B) is fixed in a form-fitting and/or force-fitting manner to the slide-on profile (120) by means of at least one combination of a sleeve (17) and a fastening means (16), preferably a fastening screw, the structural profile (3A, 3B) having at least one opening, in particular a bore, in which the at least one combination of sleeve (17) and fastening means (16) is received.

2. The arrangement according to claim 1,
wherein the web (4A, 4B) of the base profile (2A, 2B) is of a double-walled construction with a hollow chamber provided between a first wall (6.1A, 6.1B) and a second wall (6.2A, 6.2B).

3. The arrangement according to claim 2,
wherein the base profile (2A, 2B) can be fastened in a form-fitting and force-fitting manner to the connecting profile (110) by means of at least two fastening means (7.1A, 7.2A; 7.1B, 7.2B), preferably by means of at least two fastening screws, and
wherein the web (4A, 4B) of the base profile (2A, 2B) has in the first wall (6.1A, 6.1B) and/or the second wall (6.2A, 6.2B) openings, in particular bores, for receiving the at least two fastening means (7.1A, 7.2A; 7.1B, 7.2B).

4. The arrangement according to claim 3,
wherein the at least two fastening means (7.1A, 7.2A; 7.1B, 7.2B) are arranged in a mounted state of the connector assembly (1A, 1B), in particular of the base profile (2A, 2B), on the connecting profile (110) in opposite directions in the first and the second wall (6.1A, 6.2A; 6.1B, 6.2B) of the web (4A, 4B) and the connecting profile (110).

5. The arrangement according to one of claims 1 to 4,
wherein the base profile (2A) has at least two pairs of legs (5A) lying opposite one another,
wherein the structural profile (3A) is formed as a hollow chamber profile with at least two hollow chambers, and
wherein the structural profile (3A) can be positioned on the base profile (2A) in such a way that the at least two pairs of mutually opposite legs (5A) of the base profile (2A) are received in the at least two hollow chambers of the structural profile (3A).

6. The arrangement according to claim 5,
wherein the structural profile (3A) has at least one groove-shaped recess (9A) on at least one outer surface, which, in an assembled state of the connector assembly (1A), can be engaged with at least one complementary web-shaped projection (121) formed on at least one inner surface of the slide-on profile (120).

7. The arrangement according to claim 5 or 6,
wherein the structural profile (3A) is formed of a metal, preferably an aluminium alloy, or from a plastic.

8. The arrangement according to any one of claims 1 to 4,
wherein the structural profile (3B) is formed as a fire protection profile, and
wherein the structural profile (3B) can be positioned on the base profile (2B) in such a way that it is received, at least in some regions, between the at least one pair of mutually opposite legs (5B) of the base profile (2B).

9. The arrangement according to claim 8,
wherein the structural profile (3B) can be positioned in the slide-on profile (120) by means of an additional covering profile (9B), which can be attached to a side face of the structural profile (3B) in a form-fitting and/or force-fitting manner, and
wherein the covering profile (9B) is preferably formed from a plastic.

10. The arrangement according to one of claims 1 to 9,
wherein the at least one pair of mutually opposing legs (5A, 5B) of the base profile (2A, 2B) is arranged or aligned at an angle of 90° to the web (4A, 4B) of the base profile (2A, 2B).

11. The arrangement according to one of claims 1 to 10,
wherein the base profile (2A, 2B), in particular a surface of the web (4A, 4B) that makes contact with the connecting profile (110) in an assembled state of the connector assembly (1A, 1B) is designed or configured such that the slide-on profile (120) extends in a predetermined direction in a state mounted on the connecting profile (110).

12. The arrangement according to one of claims 1 to 11,
wherein the web (4A, 4B) of the base profile (2A, 2B) has, on at least one side face adjoining a side face on which the at least one pair of mutually opposite legs (5A, 5B) adjoins, a groove-shaped recess (10A, 10B) which extends at least substantially over the entire length of this side face and which is designed to receive a complementary adapter profile (11) at least in certain regions, and
wherein preferably the groove-shaped recess (10A, 10B) has a structure on an inner surface, at least in some regions, and/or the adapter profile (11) has at least one opening, in particular a hole, which are designed to receive a fastening means (15) for the purpose of fastening the slide-on profile (120) to the base profile (2A, 2B) in a form-fitting and/or force-fitting manner.

13. A profile assembly (100A, 100B) comprising at least one connecting profile (110) designed as a hollow profile and at least one slide-on profile (120) designed as a hollow profile, in particular for facades, roofs, winter gardens, windows, doors and the like, and comprising at least one arrangement comprising a connector assembly (1A, 1B) according to one of claims 1 to 12.

14. The profile assembly (100A, 100B) according to claim 13,
wherein the structural profile (3A, 3B) of the connector assembly (1A, 1B) has a length which corresponds at least substantially to a length of the slide-on profile (120).

## Revendications

1. Ensemble comprenant un profilé d'emboîtement (120) et un ensemble connecteur (1A, 1B) pour l'assemblage angulaire, en particulier oblique et/ou polygonal, de profilés creux comprenant chacun un profilé de raccordement (110) et ledit profilé d'emboîtement (120), en particulier pour des façades, des toitures, des jardins d'hiver, des fenêtres, des portes et similaires,
dans lequel l'ensemble connecteur (1A, 1B) comprenant un profilé de base (2A, 2B) qui peut être fixé par complémentarité de forme et de force au profilé de raccordement (110), et un profilé de structure (3A, 3B) qui peut être positionné sur le profilé de base (2A, 2B) et est fixé par complémentarité de forme et de force au profilé d'emboîtement (120), le profilé de base (2A, 2B) comprenant une âme (4A, 4B) et au moins une paire d'ailes (5A, 5B) opposées l'une à l'autre, qui sont disposées ou orientées les unes par rapport aux autres de telle sorte que le profilé de base (2A, 2B) forme une section transversale au moins sensiblement en forme de C ou de U,
le profilé de base (2A, 2B), en particulier dans la zone de ladite au moins une paire d'ailes (5A, 5B) opposées l'une à l'autre, est conçu de manière complémentaire à une géométrie intérieure et/ou à une géométrie extérieure du profilé de structure (3A, 3B), de telle sorte que le profilé de structure (3A, 3B) peut être positionné sur le profilé de base (2A, 2B) par l'intermédiaire de ladite au moins une paire d'ailes (5A, 5B) opposées l'une à l'autre du profilé de base (2A, 2B), et
l'ensemble connecteur (1A, 1B), dans un état monté, est logé dans le profilé d'emboîtement (120) au moins sensiblement complètement, en particulier par complémentarité de forme,
**caractérisé en ce que**
le profilé de structure (3A, 3B) est fixé par complémentarité de forme et/ou de force au profilé d'emboîtement (120) par l'intermédiaire d'au moins une combinaison d'une douille (17) et d'un moyen de fixation (16), de préférence une vis de fixation, le profilé de structure (3A, 3B) présentant au moins un orifice, en particulier un perçage, dans lequel est logée ladite au moins une combinaison de douille (17) et de moyen de fixation (16).

2. Ensemble selon la revendication 1,
dans lequel l'âme (4A, 4B) du profilé de base (2A, 2B) est à double paroi avec une chambre creuse prévue entre une première paroi (6.1A, 6.1B) et une deuxième paroi (6.2A, 6.2B).

3. Ensemble selon la revendication 2,
dans lequel le profilé de base (2A, 2B) peut être fixé au profilé de raccordement (110) par complémentarité de forme et de force par l'intermédiaire d'au moins deux moyens de fixation (7.1A, 7.2A ; 7.1B, 7.2B), de préférence par l'intermédiaire d'au moins deux vis de fixation, et l'âme (4A, 4B) du profilé de base (2A, 2B) présente des orifices, en particulier des perçages, dans la première paroi (6.1A, 6.1B) et/ou dans la deuxième paroi (6.2A, 6.2B), qui sont destinés à loger lesdits au moins deux moyens de fixation (7.1A, 7.2A ; 7.1B, 7.2B).

4. Ensemble selon la revendication 3,
dans lequel, dans un état monté de l'ensemble connecteur (1A, 1B), en particulier du profilé de base (2A, 2B), sur le profilé de raccordement (110), lesdits au moins deux moyens de fixation (7.1A, 7.2A ; 7.1B, 7.2B) sont disposés dans les première et deuxième parois (6.1A, 6.2A ; 6.1B, 6.2B) de l'âme (4A, 4B) et dans le profilé de raccordement (110) dans des directions opposées l'une à l'autre.

5. Ensemble selon l'une des revendications 1 à 4,
dans lequel le profilé de base (2A) comprend au moins deux paires d'ailes (5A) opposées l'une à l'autre,
le profilé de structure (3A) est réalisé sous forme de profilé à chambres creuses comportant au moins deux chambres creuses, et
le profilé de structure (3A) peut être positionné sur le profilé de base (2A) de telle sorte que lesdites au moins deux paires d'ailes (5A) opposées l'une à l'autre du profilé de base (2A) sont logées dans lesdites au moins deux chambres creuses du profilé de structure (3A).

6. Ensemble selon la revendication 5,
dans lequel le profilé de structure (3A) présente, sur au moins une surface extérieure, au moins un évidement en forme de rainure (9A) qui, dans un état monté de l'ensemble connecteur (1A), peut être mis en prise avec au moins une saillie complémentaire en forme d'âme (121) formée sur au moins une surface intérieure du profilé d'emboîtement (120).

7. Ensemble selon la revendication 5 ou 6,
dans lequel le profilé de structure (3A) est réalisé en un métal, de préférence en un alliage d'aluminium, ou en une matière plastique.

8. Ensemble selon l'une des revendications 1 à 4,
dans lequel le profilé de structure (3B) est conçu comme un profilé de protection contre l'incendie, et
le profilé de structure (3B) peut être positionné sur le profilé de base (2B) de telle manière à être logé au moins localement entre ladite au moins une paire d'ailes (5B) opposées l'une à l'autre du profilé de base (2B).

9. Ensemble selon la revendication 8,
dans lequel le profilé de structure (3B) peut être positionné dans le profilé d'emboîtement (120) au moyen d'un profilé de recouvrement supplémentaire (9B) susceptible d'être monté par complémentarité de forme et/ou de force sur une surface latérale du profilé de structure (3B), et
de préférence, le profilé de recouvrement (9B) est réalisé en une matière plastique.

10. Ensemble selon l'une des revendications 1 à 9,
dans lequel ladite au moins une paire d'ailes (5A, 5B) opposées l'une à l'autre du profilé de base (2A, 2B) est disposée ou orientée selon un angle de 90° par rapport à l'âme (4A, 4B) du profilé de base (2A, 2B).

11. Ensemble selon l'une des revendications 1 à 10,
dans lequel le profilé de base (2A, 2B), en particulier une surface de l'âme (4A, 4B) en contact avec le profilé de raccordement (110) dans un état monté de l'ensemble connecteur (1A, 1B), est réalisé ou conçu de telle sorte que le profilé d'emboîtement (120) s'étend dans une direction prédéterminée, dans un état monté sur le profilé de raccordement (110).

12. Ensemble selon l'une des revendications 1 à 11,
dans lequel, sur au moins une face latérale adjacente à ladite au moins une paire d'ailes (5A, 5B) opposées l'une à l'autre, l'âme (4A, 4B) du profilé de base (2A, 2B) présente un évidement en forme de rainure (10A, 10B) qui s'étend au moins sensiblement sur toute la longueur de cette face latérale et qui est conçu pour loger au moins localement un profilé adaptateur complémentaire (11), et
de préférence, sur une surface intérieure, l'évidement en forme de rainure (10A, 10B) présente au moins localement une structure et/ou le profilé adaptateur (11) présente au moins un orifice, en particulier un perçage, qui sont conçus pour loger un moyen de fixation (15) pour la fixation par complémentarité de forme et/ou de force du profilé d'emboîtement (120) sur le profilé de base (2A, 2B).

13. Ensemble de profilés (100A, 100B) comprenant au moins un profilé de raccordement (110) réalisé sous la forme d'un profilé creux et au moins un profilé d'emboîtement (120) réalisé sous la forme d'un profilé creux, en particulier pour des façades, des toitures, des jardins d'hiver, des fenêtres, des portes et similaires, et comprenant au moins un ensemble pourvu d'un ensemble connecteur (1A, 1B) selon l'une des revendications 1 à 12.

14. Ensemble de profilés (100A, 100B) selon la revendication 13, dans lequel le profilé de structure (3A, 3B) de l'ensemble connecteur (1A, 1B) présente une longueur qui correspond au moins sensiblement à une longueur du profilé d'emboîtement (120).
